# FASCICULE DE BREVET EUROPEEN

(11) **EP 3 489 617 B1**
(45) Date de publication et mention de la délivrance du brevet: **29.07.2020**
(21) Numéro de dépôt: 18207856.8
(22) Date de dépôt: 22.11.2018
(51) Int. Cl.: F42B 10/44, F42B 10/14

(54) **PROJECTILE**
PROJEKTIL
PROJECTILE

(30) Priorité: 24.11.2017 FR 1701228
(43) Date de publication de la demande: 29.05.2019
(73) Titulaire: Nexter Munitions, 78034 Versailles Cedex (FR)
(72) Inventeur: Pinoteau, Sylvain, 18023 Bourges (FR); Morvan, Quentin, 18023 Bourges (FR); Vacher, Hervé, 18023 Bourges (FR)
(74) Mandataire: Cabinet Chaillot

(56) Documents cités:
- EP-A1- 1 297 292
- US-A1- 2013 284 045
- US-A1- 2015 330 755

## Description

Le domaine technique de l'invention porte sur les projectiles comportant une ceinture et une coupelle arrière qui est destinée à être larguée sur trajectoire.

Un projectile 1 connu de ce type est représenté aux figures la à 1c. Il comporte une coupelle 5 qui est destinée à contenir et protéger un empennage du projectile 1 durant les opérations de stockage, transport et surtout durant la phase de tir canon du projectile.

Une ceinture 3 du projectile est là pour assurer l'étanchéité aux gaz entre le projectile et le canon lors du tir du projectile.

Afin de protéger le contenu de la coupelle 5 des effets corrosifs des gaz de tir, il est connu d'employer une collerette 4 qui est centrée par une partie annulaire 4a sur le projectile. La coupelle 5 comprend une paroi 5b qui s'étend depuis le fond de la coupelle jusque sous la collerette 4.

Un joint torique 8 est centré sur le corps 2 du projectile 1 et il pince le bord de la paroi 5b contre l'intérieur de la collerette 4.

De cette manière, les gaz de tir ne peuvent pas pénétrer dans la coupelle 5 au niveau du bord 5c de la paroi 5b.

A la sortie du canon, la coupelle 5 est séparée du reste du projectile par des moyens connus de l'Homme du Métier et tels que divulgués dans le brevet EP1297292 par exemple.

La ceinture 3 quant à elle est disloquée par la mise en rotation du projectile ce qui améliore l'aérodynamisme global du projectile par réduction de la surface opposée à l'avancement.

Cependant, il demeure un frein aérodynamique formé par un renflement 6 du corps 2 de projectile 1. Ce renflement, constitue un épaulement orienté vers l'avant du projectile pour servir d'appui à la partie annulaire 4a de la collerette 4.

Il forme un premier obstacle à l'écoulement de l'air. Le renflement comporte une gorge 7 qui accueille le joint torique 8, cette gorge occasionne une discontinuité dans l'écoulement de l'air (figure 1c) ce qui forme un second frein aérodynamique et de ce fait limite la portée du projectile.

Le brevet EP1297292 décrit un tel type de projectile connu.

L'invention vise à améliorer la portée du projectile en réduisant les sources de freinage aérodynamique.

Ainsi, l'invention porte sur un projectile comportant une coupelle éjectable destinée à protéger lors du tir un culot du projectile vis-à-vis des gaz propulsifs, coupelle comportant un fond situé à l'arrière du projectile et une paroi entourant le culot et s'étendant longitudinalement jusqu'à une position où le bord de la paroi est pincé entre un joint entourant le corps du projectile et une collerette entourant aussi le projectile, collerette comprenant une partie annulaire centrée sur une première portée cylindrique du corps du projectile ayant un premier diamètre, la collerette étant située en arrière d'une ceinture du projectile qui est centrée sur une seconde portée cylindrique du corps ayant un second diamètre, projectile caractérisé en ce que la première portée est séparée de la seconde portée par un épaulement dont la face est orientée vers l'arrière du projectile, un moyen de serrage pressant le joint contre la partie annulaire de la collerette ce qui provoque la dilatation radiale du joint qui est ainsi plaqué contre le bord de la coupelle, elle-même plaquée contre l'intérieur de la collerette.

Avantageusement, le moyen de serrage comporte un écrou vissé sur un filetage centré sur le corps de projectile, filetage dont le diamètre externe est inférieur ou égal au premier diamètre, l'écrou étant fragmentable par l'action des efforts centrifuges développés lors du tir.

Avantageusement, le joint comporte au moins un empilage axial d'anneaux élastiques.

Avantageusement, chaque anneau élastique est composé de l'assemblage d'une pluralité de secteurs jointifs dont les jonctions sont réparties angulairement de manière égale et telle que pour un premier anneau les zones de jonction sont angulairement décalées relativement aux zones de jonction d'un second anneau voisin.

Avantageusement, la collerette est composée de l'assemblage d'une pluralité de secteurs jointifs dont les jonctions sont réparties angulairement de manière égale, la partie annulaire de la collerette est située en regard de l'intérieur de la collerette formant ainsi une goulotte apte à correspondre avec le bord de la coupelle et est située pour partie entre le bord de la coupelle et le corps de projectile ce qui empêche la désunion radiale de la collerette.

L'invention sera mieux comprise à la lecture de la description suivante, description faite à la lumière des dessins en annexes, dessins dans lesquels :
La figure la représente une vue de trois quarts arrière d'un projectile selon l'état de la technique.
La figure 1b représente une vue de détail en coupe longitudinale d'un projectile selon l'état de la technique positionné dans un canon, le détail représenté est repéré par un cercle sur la figure la.
La figure 1c représente une vue de la partie arrière d'un projectile selon l'état de la technique en condition de vol.
La figure 2a représente une vue de détail en coupe longitudinale d'un projectile selon l'invention mis en place dans un canon.
La figure 2b représente une vue de trois quarts arrière d'un projectile selon l'invention lors du largage d'une coupelle.
La figure 2c représente une vue de la partie arrière d'un projectile selon l'invention en condition de vol.

Comme détaillé dans le préambule, les figures 1a,1b et 1c montrent un projectile selon l'Etat de la Technique.

Selon la figure 1a, un projectile 1 comporte un corps de projectile 2 entouré d'une ceinture 3 disposée dans une gorge 3a. L'arrière du corps 2 de projectile 1 est contenu dans une coupelle 5 qui comporte un fond 5a et une paroi 5b qui entoure l'arrière du corps 2 de projectile et s'étend du fond 5a jusque sous une collerette 4 située en arrière de la ceinture 3.

Selon la figure 1b, la collerette 4 comporte une partie annulaire 4a centrée sur le corps du projectile 1 et adossée à la ceinture 3. On rappelle que la ceinture 3 a pour rôle d'étanchéifier la liaison entre le projectile 1 et la paroi interne d'un canon 100 afin que les gaz propulsifs restent en arrière du projectile et ne fuient pas autour du projectile.

Selon l'état de la technique, le projectile comporte ainsi un renflement 6 circulaire comportant une gorge 7 qui accueille un joint torique 8. Le bord 5c de la paroi 5b de la coupelle 5 passe sous la collerette 4 et est pincé entre le joint torique 8 et la face interne de la collerette 4.

Ainsi, lorsque le projectile est dans le canon, les gaz ne peuvent pas s'infiltrer à l'intérieur de la coupelle 5 en franchissant le bord 5c.

A la suite du tir, une fois le projectile sorti du canon selon l'illustration de la figure 1c, la coupelle 5 est larguée grâce à des moyens connus de l'Homme du Métier tels que ceux divulgués dans le brevet EP1297292 et qui ne font pas l'objet de la présente invention.

La ceinture 3 n'est plus maintenue non plus par le tube de l'arme et elle est disloquée par la mise en rotation du projectile 1. La collerette 4 quant à elle demeure en place comme visible à la figure 1c, en arrière de la gorge 3a qui recevait la ceinture.

L'arrière du projectile 1 est alors dégagé et les ailettes 200 visant à augmenter la portée du projectile 1 peuvent se déployer (ici des ailettes formées de tôles enroulées autour de l'arrière du projectile et qui se déploient élastiquement).

Il demeure néanmoins le renflement 6 recouvert par la collerette 4 qui forme un obstacle saillant qui s'oppose frontalement à la pénétration dans l'air du projectile en perturbant l'écoulement 300 de l'air le long du profil du projectile 1, ce qui nuit à sa portée.

Les figures 2a, 2b et 2c montrent un projectile selon un mode de réalisation de l'invention.

Ainsi selon la figure 2a, le projectile 1 comporte une coupelle 5, dont le bord 5c de la paroi 5b est situé sous une collerette 4 et entre un joint 8 centré sur le corps de projectile. La collerette 4 comporte une partie annulaire 4a centrée sur une première portée cylindrique du corps 2 du projectile qui a un premier diamètre D1 et est adossée à une ceinture 3 elle-même centrée sur une seconde portée cylindrique du corps 2 de projectile qui a un second diamètre D2.

Le premier diamètre D1 est inférieur au second diamètre D2 de manière à former un épaulement 10 dont la face annulaire est orientée vers l'arrière AR du projectile 1.

Une paire d'anneaux élastiques 11 et 12 empilés axialement forment le joint 8 garantissant que les gaz propulsifs ne passent pas entre la collerette 4 et le bord 5c de la coupelle 5.

Les anneaux élastiques 11 et 12 sont écrasés contre la partie annulaire 4a de la collerette 4 par un moyen de serrage 13 comportant un écrou vissé sur un filetage 14 pratiqué sur le premier diamètre D1 du corps de projectile, moyen de serrage comportant un écrou 13.

La pression exercée par le moyen de serrage 13 provoque la dilatation radiale des anneaux élastiques 11 et 12 qui sont comprimés contre le bord 5c de la coupelle 5, elle-même plaquée contre l'intérieur de la collerette 4.

L'Homme du Métier comprendra que les anneaux élastiques 11 et 12 peuvent être remplacés par un joint torique.

L'étanchéité ainsi réalisée empêche les gaz propulsifs de franchir le bord 5c de la coupelle.

Pour des raisons évoquées plus loin, la collerette 4 et sa partie annulaire 4a sont composées de plusieurs secteurs jointifs deux à deux dont les jonctions sont réparties angulairement de manière égale. Afin de maintenir ces secteurs joints, la partie annulaire 4a de la collerette 4 est située en regard de l'intérieur de la collerette 4 formant ainsi une goulotte 4c apte à correspondre avec le bord 5c de la coupelle 5. Cette partie annulaire 4a selon l'invention est donc située pour partie entre le bord 5c de la coupelle 5 et le corps de projectile 2 ce qui empêche la désunion radiale de la collerette 4 grâce au bord 5c de la coupelle 5 qui s'oppose à tout mouvement radial de la partie interne 4b de la collerette 4. De la même manière, les anneaux élastiques 11 et 12 comportent des secteurs jointifs deux à deux dont les jonctions sont réparties angulairement de manière égale. Grâce au bord 5c de la coupelle, tout mouvement radial des secteurs d'anneaux 11 et 12 est bloqué, ce qui maintient l'intégrité des anneaux élastiques.

Selon la figure 2b, à la sortie du tube de l'arme (tube non représenté), la coupelle 5 glisse vers l'arrière du projectile 1 jusqu'à être larguée. On voit qu'une fois que le bord 5c de la paroi 5a de la coupelle 5 est extrait de sous la collerette 4, celle-ci n'est plus retenue radialement et les différents secteurs de la collerette 4 s'écartent du projectile 1 par l'effet combiné de la force centrifuge et des efforts aérodynamiques subis par la collerette 4.

Il en est de même pour les secteurs d'anneaux élastiques 11 et 12 formant le joint 8.

On remarque sur cette vue que les jonctions de chaque secteur d'anneau d'un même premier anneau 11 sont décalées axialement relativement aux jonctions des secteurs d'un second anneau 12 voisin de manière à ce que chaque jonction soit en regard d'un secteur d'anneau voisin pour améliorer l'étanchéité assurée par les secteurs d'anneaux 11 et 12.

Le moyen de serrage 13 comporte des lignes de fragmentation qui permettent son éclatement par la force centrifuge une fois la collerette 4 larguée.

Selon la figure 2c, la coupelle 5 a été larguée et les secteurs d'anneaux de collerettes n'étant plus retenus par le bord 5b de la coupelle 5 ont été dispersés ainsi que le moyen de serrage (coupelle, anneaux et collerette non représentés).

Les ailettes 200 sont déployées. On note que le corps de projectile 2 expose, dans l'ordre de parcours P de l'air le long de son profil, la seconde portée ayant un second diamètre D2 supérieur au premier diamètre D1 de la première portée et que tous les changements de diamètre D suivant en se dirigeant vers l'arrière AR du projectile 1 sont de dimensions décroissantes ce qui permet de ne pas opposer de résistance frontale à l'écoulement P de l'air et donc à la pénétration du projectile 1 dans l'air.

L'invention permet donc de ne pas réduire la portée contrairement à la solution selon l'état de la technique et la partie arrière du projectile demeure néanmoins protégée des gaz durant la phase de tir canon.

## Revendications

1. Projectile (1) comportant une coupelle (5) éjectable destinée à protéger lors du tir un culot du projectile (1) vis-à-vis des gaz propulsifs, coupelle (5) comportant un fond (5a) situé à l'arrière du projectile (1) et une paroi (5b) entourant le culot et s'étendant longitudinalement jusqu'à une position où le bord (5c) de la paroi (5b) est pincé entre un joint (8) entourant le corps du projectile (1) et une collerette (4) entourant aussi le projectile (1), collerette (4) comprenant une partie annulaire (4a) centrée sur une première portée cylindrique du corps du projectile (1) ayant un premier diamètre (D1), la collerette (4) étant située en arrière d'une ceinture (3) du projectile (1) qui est centrée sur une seconde portée (D2) cylindrique du corps ayant un second diamètre, projectile (1) **caractérisé en ce que** la première portée est séparée de la seconde portée par un épaulement dont la face (10) est orientée vers l'arrière (AR) du projectile (1), un moyen de serrage (13) pressant le joint (8) contre la partie annulaire (4a) de la collerette (4) ce qui provoque la dilatation radiale du joint (8) qui est ainsi plaqué contre le bord (5c) de la coupelle (5), elle-même plaquée contre l'intérieur de la collerette (4).

2. Projectile (1) selon la revendication 1, **caractérisé en ce que** le moyen de serrage (13) comporte un écrou (13) vissé sur un filetage (14) centré sur le corps de projectile (1), filetage (14) dont le diamètre externe est inférieur ou égal au premier diamètre (D1), l'écrou (13) étant fragmentable par l'action des efforts centrifuge développés lors du tir.

3. Projectile (1) selon l'une des revendications 1 à 2, **caractérisé en ce que** le joint (8) comporte au moins un empilage axial d'anneaux élastiques (11,12).

4. Projectile (1) selon la revendication 3, **caractérisé en ce que** chaque anneau élastique (11,12) est composé de l'assemblage d'une pluralité de secteurs jointifs dont les jonctions sont réparties angulairement de manière égale et telles que pour un premier anneau (11) les zones de jonction sont angulairement décalées relativement aux zones de jonction d'un second anneau voisin (12).

5. Projectile (1) selon une des revendications précédentes, **caractérisé en ce que** la collerette (4) est composée de l'assemblage d'une pluralité de secteurs jointif dont les jonctions sont réparties angulairement de manière égale, la partie annulaire (4a) de la collerette (4) est située en regard de l'intérieur de la collerette (4) formant ainsi une goulotte (4c) apte à correspondre avec le bord (5c) de la coupelle (5) et est située pour partie entre le bord (5c) de la coupelle (5) et le corps de projectile (2) ce qui empêche la désunion radiale de la collerette (4).

## Patentansprüche

1. Projektil (1), aufweisend eine auswerfbare Schale (5), die beim Schießen zum Schutz eines Sockels des Projektils (1) vor Treibgasen bestimmt ist, wobei die Schale (5) einen Boden (5a) aufweist, der sich auf der Rückseite des Projektils (1) befindet, und eine Wand (5b), die den Sockel umgibt und sich längs bis zu einer Position erstreckt, wo der Rand (5c) der Wand (5b) zwischen einer Dichtung (8), die den Körper des Projektils (1) umgibt, und einem Kragen (4), der ebenfalls das Projektil (1) umgibt, eingeklemmt ist, wobei der Kragen (4) einen ringförmigen Abschnitt (4a), der auf einer ersten zylindrischen Auflagefläche des Körpers des Projektils (1) zentriert ist, mit einem ersten Durchmesser (D1) umfasst, wobei sich der Kragen (4) hinter einem Gürtel (3) des Projektils (1), der auf einer zweiten zylindrischen Auflagefläche (D2) des Körpers zentriert ist, mit einem zweiten Durchmesser befindet, wobei das Projektil (1) **dadurch gekennzeichnet ist, dass** die erste Auflagefläche von der zweiten Auflagefläche durch einen Absatz getrennt ist, dessen Fläche (10) zur Rückseite (AR) des Projektils (1) ausgerichtet ist, wobei ein Spannmittel (13) die Dichtung (8) gegen den ringförmigen Abschnitt (4a) des Kragens (4) presst, was die radiale Ausdehnung der Dichtung (8) bewirkt, die so gegen den Rand (5c) der Schale (5) gedrückt wird, die selbst gegen das Innere des Kragens (4) gedrückt wird.

2. Projektil (1) nach Anspruch 1, **dadurch gekennzeichnet ist, dass** das Spannmittel (13) eine Mutter (13) aufweist, die auf ein auf dem Körper des Projektils (1) zentriertes Gewinde (14) geschraubt ist, wobei der Außendurchmesser des Gewindes (14) kleiner oder gleich dem ersten Durchmesser (D1) ist, wobei die Mutter (13) durch die Wirkung der beim Schuss entwickelten Zentrifugalkräfte fragmentierbar ist.

3. Projektil (1) nach einem der Ansprüche 1 bis 2, **dadurch gekennzeichnet, dass** die Dichtung (8) mindestens einen axialen Stapel elastischer Ringe (11, 12) aufweist.

4. Projektil (1) nach Anspruch 3, **dadurch gekennzeichnet, dass** jeder elastische Ring (11, 12) aus der Montage einer Vielzahl anliegender Sektoren zusammengesetzt ist, deren Verbindungen winklig gleich und derart verteilt sind, dass für einen ersten Ring (11) die Verbindungszonen zu den Verbindungszonen eines benachbarten zweiten Rings (12) winklig relativ versetzt sind.

5. Projektil (1) nach einem der vorangehenden Ansprüche, **dadurch gekennzeichnet, dass** der Kragen (4) aus der Montage einer Vielzahl anliegender Sektoren zusammengesetzt ist, deren Verbindungen winklig gleich verteilt sind, wobei sich der ringförmige Abschnitt (4a) des Kragens (4) gegenüber dem Inneren des Kragens (4) befindet, so dass eine Rinne (4c) gebildet wird, die imstande ist, mit dem Rand (5c) der Schale (5) übereinzustimmen und sich zum Teil zwischen dem Rand (5c) der Schale (5) und dem Projektilkörper (2) befindet, was das radiale Lösen des Kragens (4) verhindert.

## Claims

1. A projectile (1) including an ejectable cup (5) intended to protect, during firing, a base of the projectile (1) with respect to propulsion gases, the cup (5) including a bottom (5a) located at a rear of the projectile (1) and a wall (5b) surrounding the base and extending longitudinally to a position where an edge (5c) of the wall (5b) is pinched between a seal (8) surrounding a body of the projectile (1) and a collar (4) also surrounding the projectile (1), the collar (4) comprising an annular part (4a) centered on a first cylindrical seat of the body of the projectile (1) which has a first diameter (D1), the collar (4) being located behind a rotating band (3) of the projectile (1) that is centered on a second cylindrical seat (D2) of the body of the projectile which has a second diameter, the projectile (1) being **characterised in that** the first cylindrical seat is separated from the second cylindrical seat by a shoulder, the face (10) of which is oriented toward the rear (AR) of the projectile (1), a gripping means (13) pressing the seal (8) against the annular part (4a) of the collar (4), which causes the radial expansion of the seal (8), which is thus pressed against the edge (5c) of the cup (5), which is in turn pressed against an inside of the collar (4).

2. The projectile (1) according to claim 1, **characterised in that** the gripping means (13) includes a nut (13) screwed on a thread (14) centered on the projectile (1) body, the thread (14) having an outer diameter that is less than or equal to the first diameter (D1), the nut (13) being able to be fragmented by the action of centrifugal forces developed during firing.

3. The projectile (1) according to any one of claims 1 to 2, **characterised in that** the seal (8) includes at least one axial stack of resilient rings (11, 12).

4. The projectile (1) according to claim 3, **characterised in that** each resilient ring (11, 12) is made up of an assembly of a plurality of contiguous sectors, the junctions of which are distributed angularly evenly and such that, for a first ring (11), the junction zones are angularly offset relative to the junction zones of a second adjacent ring (12).

5. The projectile (1) according to one of the preceding claims, **characterised in that** the collar (4) is made up of the assembly of a plurality of contiguous sectors, the junctions of which are distributed angularly evenly, the annular part (4a) of the collar (4) is located across from the inside of the collar (4), thus forming a chute (4c) capable of matching the edge (5c) of the cup (5), and is located partially between the edge (5c) of the cup (5) and the projectile body (2), which prevents the radial separation from the collar (4).
